# EUROPÄISCHE PATENTSCHRIFT

(11) **EP 0 298 193 B1**
(45) Veröffentlichungstag und Bekanntmachung des Hinweises auf die Patenterteilung: **17.06.1992**
(21) Anmeldenummer: 88103139.7
(22) Anmeldetag: 02.03.1988
(51) Int. Cl.: E05B 47/06

(54) **Schliesszylinder mit elektromagnetischer Zuhaltung**
Lock cylinder with electromagnetic tumbler
Cylindre de serrure à goupille électromagnétique

(30) Priorität: 10.04.1987 DE 3712300
(43) Veröffentlichungstag der Anmeldung: 11.01.1989
(73) Patentinhaber: BKS GmbH, D-42549 Velbert (DE)
(72) Erfinder: Baden, Hans-Dieter, D-5620 Velbert 1 (DE); Hinz, Manfred, D-5628 Heiligenhaus (DE); Schulenberg, Edgar, D-4325 Herten (DE)
(74) Vertreter: Sturies, Herbert

(56) Entgegenhaltungen:
- WO-A-82/04459
- AT-A- 302 101
- AT-A- 344 531
- AT-A- 371 537
- DE-A- 3 501 345
- GB-A- 1 408 340

## Beschreibung

Die Erfindung betrifft einen insbesondere für Einsteckschlösser bestimmten Profilschließzylinder, mit einem aus zwei eine Schließbart-Aussparung zwischen sich einschließenden ringzylindrischen Teilen und einem letztere miteinander verbindenden flachen Stegteil bestehenden Zylindergehäuse, einem in dessen einem ringzylindrischen Teil drehbeweglich gelagerten und durch schlüsselbetätigbare Zuhaltungsstifte gesicherten, den Schließbart tragenden Zylinderkern, der eine zusätzliche Zuhaltungsaussparung für einen darin eingreifenden, parallel zu den Zuhaltungsstiften verstellbaren Zuhaltungsriegel einer im Stegteil untergebrachten, aus Anker, Spulenwicklung und Rückstellfeder bestehenden elektromagnetischen Zuhaltung aufweist.

Profilschließzylinder obiger Art sind z. B. durch die DE-OS 35 01 345 bekannt. Die dabei zusätzlich vorhandene elektromagnetische Zuhaltung ist dazu bestimmt, die Merkmale eines Blockschlosses zum Schalten einer Einbruchmeldeanlage mit denen eines normalen Sicherheitsprofilzylinderschlosses zu vereinigen, mit dem also nicht nur das Verschließen etwa der Haustür, sondern zugleich auch das Scharf- und Unscharfschalten der Einbruchmeldeanlage vorgenommen werden kann. Die Funktionsteile der elektromagnetischen Zuhaltung sind dabei im Stirnende des Zylindergehäuse-Stegteils untergebracht, wobei die Spulenwicklung, ihr Anker und die Rückstellfeder ähnlich angeordnet sind wie die Zuhaltungsstifte und deren Lagerbohrungen, nämlich in der Längsmittelebene des Zylindergehäuse-Stegteils. Diese Anordnung der elektromagnetischen Funktionsteile birgt aber die Gefahr, von außen leicht beschädigt oder manipuliert werden zu können. Darüber hinaus geht sie zu Lasten der nur in geringer Anzahl anzubringenden mechanischen Stiftzuhaltungen, es sei denn, daß man dazu den Profilschließzylinder axial entsprechend verlängern würde. Schließlich können solche elektromagnetischen Zuhaltungen auch nicht etwa in zu vorhandenen Schließanlagen gehörige Profilschließzylinder eingebaut werden.

Der Erfindung liegt die Aufgabe zugrunde, einen Profilschließzylinder der eingangs erwähnten Gattung zu schaffen, der die vorerwähnten Nachteile nicht aufweist, vielmehr so beschaffen ist, daß seine elektromagnetische Zuhaltung ohne jeden nachteiligen Einfluß sowohl auf sein Äußeres als auch auf seine inneren mechanischen Zuhaltungen ist, mithin auch in Zylinder bestehender Schließanlagen ohne weiteres eingebaut und darüber hinaus auch noch aufbruchssicherer im Profilschließzylinder untergebracht werden kann. Diese Aufgabe wird erfindungsgemäß im wesentlichen dadurch gelöst, daß die elektromagnetische Zuhaltung in dem an die Schließbart-Aussparung angrenzenden, inneren Bereich des Profilzylindergehäuse-Stegteils seitlich neben den darin gelegenen Zuhaltungsstiften und deren Lagerbohrungen angeordnet ist. Auf diese Weise ist die eingebaute elektromagnetische Zuhaltung nicht nur geschützter im Schließzylinder untergebracht, sondern auch an einer Stelle, in der sie ohne jeden störenden Einfluß auf die mechanischen Zuhaltungen ist, so daß letztere in herkömmlichem Umfang erhalten bleiben. Die Unterbringung der elektromagnetischen Zuhaltung bleibt ohne Einfluß auf das Profil und die Länge des herkömmlichen Profilschließzylinders und kann auch nachträglich bei Schließanlagen-Zylindern ohne weiteres vorgenommen werden.

Durch die WO 82/04459 ist es bei einem Schließzylinder mit kreiszylindrisch profiliertem Gehäuse und einem darin exzentrisch angeordneten Zylinderkern bekannt, außer den hier in mehreren Radialebenen vorhandenen mechanischen Zuhaltungen eine elektromagnetische Zuhaltung vorzusehen, die mit einem parallel zur Zylinderachse verstellbaren Zuhaltungsriegel und einem letzteren tragenden Anker versehen ist. Dieser sowie die zugehörige Spulenwicklung und eine Rückstellfeder sind in einem länglichen Einbaugehäuse untergebracht, daß in eine im wandungsstärksten Bereich des Kreiszylindergehäuses eingearbeitete Längsnut eingesetzt ist. Diese läuft frei in den Bereich des Schließbarts aus, in welchem sich auch der auf dem Ankerende befestigte Zuhaltungsriegel befindet, der je nach seiner Axialposition entweder in eine jeweils am zugewandten Zylinderkernende vorhandene Freilauf-Ringnut oder eine axial verlaufende Sperrnut hineinragt. Abgesehen von der Gattungsverschiedenheit dieses Schließzylinders geht auch hier der Einbau der elektromagnetischen Zuhaltung zu Lasten des notwendigerweise auf die dünnwandigen Kreiszylindergehäusebezirke beschränkten Einbaus der mechanischen Zuhaltungen, die deswegen auch zu ihrer Unterbringung einen Schließzylinder größerer radialer Abmessungen erfordern. Darüber hinaus bedingen der im Schließbartbereich gelegene Zuhaltungsriegel und die mit ihm zusammenwirkende Freilauf- und Sperrnut auch größere Längsabmessungen des Schließzylinders. Dessen elektromagnetische Zuhaltungs-Bauart mit ihrem achsparallel verstellbaren Zuhaltungsriegel ist für Profilschließzylinder ungeeignet.

Als vorteilhaft hat es sich nach einem weiteren Merkmal der Erfindung erwiesen, wenn außer dem Anker, der Spulenwicklung und der Rückstellfeder auch der Zuhaltungsriegel der elektromagnetischen Zuhaltung in einem Einbaugehäuse untergebracht ist und dieses in eine im Stegteil des Zylindergehäuses entsprechend seitlich gelegene, an die Schließbart-Aussparung unmittelbar anschließende flache Ausnehmung eingebaut ist. Das ermöglicht eine getrennte Herstellung der elektromagnetischen Zuhaltungsteile und deren besonders einfachen auch nachträglich vorzunehmenden Einbau in herkömmliche Profilschließzylinder, sei es in Einzeloder Anlagezylinder. Die elektromagnetische Zuhaltung kann dabei in verschiedenartigster Weise verwendet werden, beispielsweise durch elektrische Fernsteuerung wie aber auch durch den Schlüssel selber, etwa bei elektronischer Schlüsselkontrolle und -steuerung, betätigt werden.

Nach einem weiteren Merkmal der Erfindung ist die elektromagnetische Zuhaltung als Elektro-Haftmagnet ausgebildet. Dadurch ist es möglich, die elektromagnetische Zuhaltung mit äußerst geringer elektrischer Leistung zu betreiben, insbesondere auch im Batteriebetrieb.

Weitere Merkmale und Vorteile werden anhand mehrerer in der Zeichnung dargestellter Ausführungsbeispiele der Erfindung beschrieben. Dabei zeigt
- Fig. 1: die Seitenansicht eines erfindungsgemäß beschaffenen Doppelprofil-Schließzylinders einer ersten Ausführungsform,
- Fig. 2: eine der Fig. 1 entsprechende Ansicht auf eine zweite Ausführungsform eines Doppelprofil-Schließzylinders,
- Fig. 3: in stark vergrößerter Darstellung den Querschnitt durch den Doppelprofilzylinder der Fig. 1, und zwar entsprechend der Schnittlinie III-III der
- Fig. 4,: die einen Schnitt nach der Linie IV-IV der Fig. 3 zeigt, und
- Fig. 5: eine der Fig. 4 entsprechende Schnittdarstellung, jedoch bei abweichend gestaltetem Ankerhebel.

Der in Fig. 1 dargestellte Doppelprofil-Schließzylinder, der insbesondere für Einsteckschlösser bestimmt und geeignet ist, besitzt ein Zylindergehäuse 1, das aus zwei eine Schließbart-Aussparung 2 zwischen sich einschließenden ringzylindrischen Teilen 1ʹ, 1ʺ sowie einem letztere miteinander verbindenden flachen Stegteil 1‴ besteht. In den ringzylindrischen Teilen 1ʹ, 1ʺ des Zylindergehäuses 1 ist in bekannter Weise je ein schlüsselbetätigbarer Zylinderkern 3 drehbeweglich gelagert, wobei die Drehverriegelung der Zylinderkerne in herkömmlicher Weise durch mechanische Stiftzuhaltungen bewirkt wird. Wie Fig. 3 zeigt, bestehen diese jeweils aus den in Lagerbohrungen im Kern 3 und im Gehäusestegteil 1‴ verschieblich untergebrachten Kern- und Gehäusestiften 3ʹ bzw. 4 sowie der letztere in Richtung des Schlüsselkanals 5 zu drücken suchenden Zuhaltungsfeder 6. Durch den in den Schlüsselkanal 5 einzuführenden passenden Schlüssel können die Zuhaltungsstifte 3ʹ, 4 soweit verschoben werden, daß sie den Zylinderkern 3 für seine Drehbewegung im Zylindergehäuse 1 freigeben und damit der Zylinderkern 3 sowie der an seinem inneren Ende über eine herkömmliche Kupplung mitverschwenkbar gelagerte Schließbart 7 entsprechend verschwenkt werden kann.

Zusätzlich zu den mechanischen Zuhaltungen ist noch eine elektromagnetische Zuhaltung vorhanden, die generell mit 8 bezeichnet ist. Diese besteht im wesentlichen aus dem Einbaugehäuse 9 und den darin untergebrachten Funktionsteilen. Dazu gehören der im Einbaugehäuse 9 liegend angeordnete, im wesentlichen W-förmige Eisenkern 10 mit der seinen Mittelsteg 10ʹ umgreifenden Spulenwicklung 11, der auf dem einen Ende 10ʺ des Eisenkerns 10 schwenkbeweglich aufliegende Ankerhebel 12, der durch ihn bewegbare Zuhaltungsriegel 13 und die an letzterem angreifende Rückstellfeder 14. Der Eisenkern 10 mit der Spulenwicklung 11 und dem schwenkbeweglich aufliegenden Ankerhebel 12 bilden einen Elektrohaftmagneten, der zu seiner Betätigung nur sehr geringer elektrischer Leitungsaufnahme bedarf. Der von dem Ankerhebel 12 gesteuerte Zuhaltungsriegel 13 ist als massearm ausgebildeter, im wesentlichen A-förmig gestalteter Flachschieber ausgebildet, der - wie insbesondere Fig. 3 zeigt - auf der den Zuhaltungsstiften 4 des Zylindergehäusestegs 1‴ zugewandten Innenseite des Einbaugehäuses 8 angeordnet ist. Das obere Ende 13ʹ des Flachschiebers 13 greift in dessen durch die Feder 14 gehaltener Hochstellung in die im Zylinderkern 3 vorhandene zusätzliche Zuhaltungsaussparung 3ʺ ein, wodurch der Kern 3 zusätzlich zugehalten bzw. gegen Verdrehen verriegelt wird. Zur Entriegelung wird die Spulenwicklung 11 stromerregt, wodurch der Ankerhebel 12 angezogen und dadurch der Flachschieber 13 aus seiner Verriegelungsstellung im Zylinderkern 3 zurückgezogen wird und in seiner entriegelten Stellung auch für längere Zeit gehalten werden kann. Dazu ist nur eine verschwindend geringe Stromaufnahme notwendig, weil in der Entriegelstellung der Ankerhebel 12 optimal am Eisenkern 10 des Elektromagneten anliegt.

Das Einbaugehäuse 9 mitsamt den in ihm untergebrachten mechanischen und elektromagnetischen Funktionselementen ist - wie insbesondere Fig. 1 zeigt - in dem an die Schließbart-Aussparung 2 angrenzenden, inneren Bereich des Stegteils 1‴ untergebracht, und zwar entsprechend Fig. 3 seitlich neben den darin gelegenen Zuhaltungsstiften 4 und deren Lagerbohrung. Dazu ist im Stegteil 1‴ eine entsprechend seitlich gelegene flache Ausnehmung 15 vorhanden, die vorzugsweise durch Fräsen erzeugt wird. Wie Fig. 3 zeigt, ist sowohl diese flache Ausnehmung 15 als auch das Einbaugehäuse 9 oben und unten mit abgeschrägten Führungsflächen 15ʹ, 15ʺ bzw. 9ʹ, 9ʺ versehen, die schwalbenschwanzförmig zusammenwirken. Da die im Stegteil 1‴ vorhandenen Schrägflächen 15ʹ, 15ʺ in die Schließbart-Aussparung 2 auslaufen, kann das Einbaugehäuse 8 mitsamt seinen Funktionselementen in die flache Ausnehmung 15 axial eingeschoben werden, nachdem es zuvor in die Schließbart-Aussparung 2 eingesetzt worden ist. Es versteht sich, daß die SchwalbenschwanzFührungsflächen 9ʹ, 9ʺ am Einbaugehäuse 9 sich axial nur soweit erstrecken dürfen, wie es die axiale Breite der Schließbart-Aussparung 2 im Zylindergehäuse 1 zuläßt. Nach dem Einschieben des Einbaugehäuses 9 in die Ausfräsung 15 kann das Einbaugehäuse durch einfaches Verstemmen etwa an der Stelle 16 gegen axiales Verschieben gesichert werden.

Das von der Spulenwicklung 11 kommende Stromkabel 16ʹ kann zu einer Fernsteuerungszentrale und Stromversorgungsquelle führen. Des Kabel 16ʹ ist dabei in einer im Stegteil 1‴ seitlich eingefrästen Längsnut 17 so verlegt, daß es den Einbau des Profilzylinders 1 in das mit entsprechend profilierten Durchstecköffnungen versehene Einsteckschloß nicht behindert. Die Nut 17 verläuft dabei dicht unterhalb der hier nur vergleichsweise wenig ausgetieften Schließbart-Aussparung 2, weil im dargestellten Ausführungsbeispiel der Schließbart 7 vergleichsweise kurz gehalten ist und daher nur eine entsprechend flachere Aussparung 2 verlangt.

In den Stegteil 1‴ des Profilzylindergehäuses 1 ist bei dem in Fig. 1 dargestellten Ausführungsbeispiel noch ein vom passenden Schlüssel zu beaufschlagender Signalempfänger 18 eingebaut, über den gelesen werden kann, ob das Schloß auch von dem richtig codierten elektronischen Schlüssel betätigt wird. Ist das der Fall, wird über das Kabel 16ʹ die Spulenwicklung der elektromagnetischen Zuhaltung 8 stromerregt und dadurch der Zuhaltungsriegel 13 zurückbewegt, so daß der Kern 3 dadurch auch insoweit für seine Drehbetätigung freigegeben wird.

Bei dem in Fig. 2 dargestellten Ausführungsbeispiel ist das Einbaugehäuse 9 in die flache Ausnehmung 15 im Stegteil 1‴ des Zylindergehäuses 1 lediglich seitlich eingelegt und eingeklebt. Es kann zu diesem Zweck vorteilhaft auch aus Kunststoff bestehen. Schräge Führungsflanken zwischen Gehäusestegteil 1‴ und Einbaugehäuse 9 brauchen in diesem Fall nicht vorhanden zu sein. Weiterhin hat der hier abgebildete Profilschließzylinder einen Schließbart 7ʹ herkömmlicher Länge, der eine entsprechend tiefe Aussparung 2ʹ im Zylindergehäuse 1 erfordert. Hier ist das Stromkabel 16ʹ unmittelbar aus dem die elektromagnetische Zuhaltung enthaltenden Einbaugehäuse 9 seitlich herausgeführt, was aber nicht ausschließt, daß man es auch in diesem Fall durch das Schloßgehäuse hindurch zur anderen Schloß- bzw. Zylinderseite hindurchführen kann.

Während bei dem in Fig. 4 dargestellten Ausführungsbeispiel der Ankerhebel 12 als einarmiger Hebel ausgebildet ist und mit seinem einen Ende abschließend auf dem Schenkelende 10ʺ des Elektromagneten aufliegt, ist der Ankerhebel im Falle der Fig. 5 als zweiarmiger Balancierhebel 12ʹ ausgebildet. Er ist zu diesem Zweck über seine Auflagerstelle am Schenkel 10ʺ des Elektromagneten hinaus verlängert und hier mit einem Kompensationsgewicht 19 versehen. An seinem anderen Ende greift der Ankerhebel 12ʹ wie übrigens auch der Ankerhebel 12 gemäß Fig. 4 mit einer seitlichen Abwinkelung 12ʺ in die im Flachschieber 13 vorhandene Mitnehmeraussparung 13ʺ, wie das insbesondere die Fig. 3 erkennen läßt.

In allen Fällen ist dafür gesorgt, daß durch vergleichsweise massearme Ausbildung der beweglichen Teile der elektromagnetischen Zuhaltung 8 diese gegen Manipulationsversuche in Form von Schlägen auf den Zylinder, Schlüssel oder Beschlag weitestgehend unempfindlich ist. Dazu dient auch das im Falle der Fig. 5 am doppelarmig ausgebildeten Ankerhebel 12ʹ vorhandene Kompensationsgewicht 19. Durch die schmale Beschaffenheit des Flachschiebers 13 und seine vergleichsweise weit nach innen versetzte Anordnung kann der zum Ver- und Entriegeln des Kerns 3 erforderliche Hub und damit auch dessen zusätzliche Zuhaltungsaussparung 3ʺ vergleichsweise klein gehalten werden, obwohl die am Flachschieber 13 vorhandene Sperrnase 13ʹ in der Verriegelungsstellung noch hinreichend tief in die Aussparung 3ʺ des Kerns greift.

Im Rahmen der vorliegenden Erfingung sind mancherlei Abwandlungen möglich. So versteht es sich, daß das Einbaugehäuse 9 nicht nur aus Kunststoff, sondern auch aus anderem Werkstoff, beispielsweise wie der Schließzylinder herkömmlicher Weise auch aus Messing od. dgl. Metall bestehen kann. Darüber hinaus ist das die elektromagnetische Zuhaltung 8 enthaltende Einbaugehäuse 9 nicht nur in bestehende Schließzylinder nachträglich einzubauen, sondern ebenso leicht auch daraus auszubauen und ggfs. gegen eine blinde Einbaueinheit auszutauschen, wenn etwa nachträglich auf eine zusätzliche elektromagnetische Verriegelung des Zylinders bewußt verzichtet werden soll. Auch kann in das Zylindergehäuse stirnseitig noch eine gehärtete Stahlplatte od. dgl. als Aufbohrschutz eingelassen sein. Im übrigen versteht es sich, daß der Flachschieber 13 alternativ durch eine Feder auch in Freigabestellung und durch Stromerregung in Verriegelungsstellung gebracht und gehalten werden kann.

## Patentansprüche

1. Profilschließzylinder, insbesondere für Einsteckschlösser, mit einem aus zwei eine Schließbart-Aussparung (2) zwischen sich einschließenden ringzylindrischen Teilen (1ʹ, 1ʺ) und einem letztere miteinander ve bindenden flachen Stegteil (1‴) bestehenden Zylindergehäuse (1), einem in dessen einem ringzylindrischen Teil (1ʹ) drehbeweglich gelagerten und durch schlüsselbetätigbare Zuhaltungsstifte (3ʹ, 4) gesicherten, den Schließbart (7) tragenden Zylinderkern (3), der eine zusätzliche Zuhaltungsaussparung (3ʺ) für einen darin eingreifenden, parallel zu den Zuhaltungsstiften verstellbaren Zuhaltungsriegel (13) einer im Stegteil (1‴) untergebrachten, aus Anker (12), Spulenwicklung (11) und Rückstellfeder (14) bestehenden elektromagnetischen Zuhaltung (8) aufweist, **dadurch gekennzeichnet,** daß die elektromagnetische Zuhaltung (8) in dem an die Schließbart-Aussparung (2) angrenzenden, inneren Bereich des Profilzylindergehäuse-Stegteils (1‴) seitlich neben den darin gelegenen Zuhaltungsstiften (4) und deren Lagerbohrungen angeordnet ist.

2. Profilschließzylinder nach Anspruch 1, mit einem den Anker (12), die Spulenwicklung (11) und die Rückstellfeder (14) der elektromagnetischen Zuhaltung (8) enthaltenden Einbaugehäuse (9), **dadurch gekennzeichnet,** daß auch der Zuhaltungsriegel (13) im Einbaugehäuse (9) eingebaut und dieses in eine im Stegteil (1‴) des Profilzylindergehäuses (1) entsprechend seitlich gelegene, an die Schließbart-Aussparung (2) unmittelbar anschließende flache Ausnehmung (15) eingebaut ist.

3. Profilschließzylinder nach Anspruch 2, **dadurch gekennzeichnet,** daß die seitliche flache Ausnehmung (15) im Zylindergehäusestegteil (1‴) sowie das Einbaugehäuse (9) obere und untere schwalbenschwanzartig zusammenwirkende, entsprechend abgeschrägte Führungsflächen (15ʹ, 15ʺ bzw. 9ʹ, 9ʺ) besitzen, deren Länge nicht über die axiale Längserstreckung der Schließbart-Aussparung (2) hinausgeht.

4. Profilschließzylinder nach Anspruch 2, **dadurch gekennzeichnet,** daß das Einbaugehäuse (9) in seinem in die Ausnehmung (15) im Zylindergehäusestegteil (1‴) eingeschobenen Zustand gegen axiales Verschieben gesichert ist, z. B. durch einfaches Verstemmen (16).

5. Profilschließzylinder nach Anspruch 2, **dadurch gekennzeichnet,** daß das Einbaugehäuse (9) in der seitlichen Ausnehmung (15) im Zylindergehäusestegteil (1‴) eingeklebt ist.

6. Profilschließzylinder nach einem der Ansprüche 1 bis 5, **dadurch gekennzeichnet,** daß die elektromagnetische Zuhaltung (8) als Elektro-Haftmagnet ausgebildet ist.

7. Profilschließzylinder nach Anspruch 6, **dadurch gekennzeichnet,** daß die elektromagnetische Zuhaltung (8) aus einem im Einbaugehäuse (9) liegend angeordneten, im wesentlichen W-förmigen Eisenkern (10) mit seinen Mittelsteg (10ʹ) umgreifender Spulenwicklung (11) und einem auf dem einen Ende (10ʺ) des Eisenkerns (10) schwenkbeweglich aufliegenden Ankerhebel (12) besteht, der mit seinem anderen Ende und einer daran vorhandenen seitlichen Abwinklung (12ʺ) in eine Mitnehmeraussparung (13) des im Einbaugehäuse (9) vertikal verschieblich gelagerten Zuhaltungsriegels (13) greift, der durch die an ihm angreifende Rückstellfeder (14) in Zuhaltungseingriff mit der im Zylinderkern (3) vorhandenen zusätzlichen Zuhaltungsaussparung (3ʺ) zu halten und davon durch Stromerregung des Elektromagneten (8) außer Eingriff zu bringen ist.

8. Profilschließzylinder nach Anspruch 7, **dadurch gekennzeichnet,** daß der Ankerhebel als zweiarmiger Balancierhebel (12ʹ) ausgebildet ist, indem er über seine Auflagestelle am Eisenkern (10) hinaus verlängert und hier mit einem Ausgleichsgewicht (19) versehen ist.

9. Profilschließzylinder nach einem der Ansprüche 6 bis 8, **dadurch gekennzeichnet,** daß der Zuhaltungsriegel als massearm ausgebildeter, im wesentlichen A-förmig gestalteter Flachschieber (13) ausgebildet ist, der auf der der Zuhaltungsstiften (4) des Zylindergehäusestegs (1‴) zugewandten Innenseite des Einbaugehäuses (9) angeordnet ist.

10. Profilschließzylinder nach einem der Ansprüche 1 bis 9, **dadurch gekennzeichnet,** daß das Einbaugehäuse (9) aus Kunststoff besteht.

## Claims

1. Profiled lock cylinder, particularly for mortise dead locks, with a cylinder housing (1) which consists of two cylindrical parts (1', 1'') which enclose a key bit opening (2) between them and a flat crosspiece (1''') which connects these two parts to one another, and with a cylinder core (3) which bears the key bit (7), is rotatably mounted in one cylindrical part (1') of the cylinder housing and is secured by key-actuated pin tumblers (3', 4), the cylinder core having an additional tumbler opening (3'') for a tumbler lock (13) which engages therein and is adjustable parallel to the tumbler pins, this tumbler lock belonging to an electromagnetic tumbler (8) which is accommodated in the crosspiece (1''') and consists of an anchorage (12), a coil winding (11) and a return spring (14), characterised in that the electromagnetic tumbler (8) is arranged in the inner region of the crosspiece (1''') of the profiled cylinder housing adjoining the key bit opening (2) beside the pin tumblers (4) which are laid therein and their bearing bores.

2. Profiled lock cylinder as claimed in claim 1, with an insert housing containing the anchorage (12), the coil winding (11) and the return spring (14) of the electromagnetic tumbler (8), characterised in that the tumbler lock (13) is also installed in the insert housing (9) and this latter is inserted into a flat recess (15) placed correspondingly laterally in the crosspiece (1''') of the cylinder housing immediately adjacent to the key bit opening (2).

3. Profiled lock cylinder as claimed in claim 2, characterised in that the lateral flat recess (15) in the cylinder housing crosspiece (1''') and the insert housing (9) have upper and lower guide surfaces (15', 15'' and 9'' 9'' respectively) which co-operate in a dovetail fashion and are appropriately inclined, and the length of these guide surfaces does not go beyond the axial longitudinal extent of the key bit opening (2).

4. Profiled lock cylinder as claimed in claim 2, characterised in that when the insert housing (9) is inserted in the recess (15) in the cylinder housing crosspiece (1''') it is secured, for example by simple wedging, against axial displacement.

5. Profiled lock cylinder as claimed in claim 2, characterised in that the insert housing (9) is glued into the lateral recess (15) in the cylinder housing crosspiece (1''').

6. Profiled lock cylinder as claimed in one of claims 1 to 5, characterised in that the electromagnetic tumbler (8) is constructed as an electro adhesion magnet.

7. Profiled lock cylinder as claimed in claim 6, characterised in that the electromagnetic tumbler (8) consists of a substantially W-shaped iron core (10) arranged so that it lies in the insert housing (9) with the coil winding (11) engaging around its central part (10') and an anchor lever (12) resting so that it can be swivelled on one end (10'') of the iron core (10), and the other end of the anchor lever and a lateral bend (12'') present on it engage in a carrier opening (13'') in the tumbler lock (13) which is mounted so as to be vertically movable in the insert housing (9) and which by means of the return spring (14) engaging on it can be kept in locking engagement with the additional tumbler opening (3'') in the cylinder core (3) and can be disengaged therefrom by current excitation of the electromagnet (8).

8. Profiled lock cylinder as claimed in claim 7, characterised in that the anchor lever (12) is constructed as a two-armed balance lever (12'), is lengthened beyond its bearing point on the iron core (10) and is here provided with a compensation weight (19).

9. Profiled lock cylinder as claimed in one of claims 6 to 8, characterised in that the tumbler lock is constructed as a low-mass substantially A-shaped flat slide (13) which is arranged on the inner face of the insert housing (9) facing the tumbler pins (4) of the cylinder housing crosspiece (1''').

10. Profiled lock cylinder as claimed in one of claims 1 to 9, characterised in that the insert housing (9) is made from plastics material.

## Revendications

1. Cylindre de verrouillage profilé, notamment pour des serrures encastrées, comportant une enveloppe de cylindre (1) formée de deux éléments cylindriques annulaires (1', 1'') définissant, entre eux, une cavité de panneton (2), et d'un élément plat en forme de barrette (1''') reliant entre eux lesdits éléments (1', 1''), et un barillet (3) qui est monté mobile en rotation dans un élément cylindrique annulaire (1') de l'enveloppe de cylindre (1), qui est assujetti par des goupilles de retenue (3', 4) aptes à être actionnées à l'aide d'une clé, qui porte le panneton (7) et qui possède une cavité de retenue supplémentaire (3'') pour un verrou de retenue (13), venant en prise dans celle-ci et réglable parallèlement aux goupilles de retenue, d'un dispositif de retenue électromagnétique (8) logé dans l'élément en forme de barrette (1''') et formé d'un induit (12), d'un enroulement à bobines (11) et d'un ressort de rappel (14), caractérisé en ce que le dispositif de retenue électromagnétique (8) est disposé dans la zone interne de la partie en forme de barrette (1''') de l'enveloppe de cylindre profilé, voisine de la cavité de panneton (2), latéralement par rapport aux goupilles de retenue (4) situées dans cette zone, et aux perçages de montage de celles-ci.

2. Cylindre de verrouillage profilé selon la revendication 1, comportant un boîtier de montage (9) contenant l'induit (12), l'enroulement à bobines (11) et le ressort de rappel (14) du dispositif de retenue électromagnétique (8), caractérisé en ce que le verrou de retenue (13) est intégré, lui aussi, dans le boîtier de montage (9) et celui-ci est encastré dans une cavité plate (15) prévue latéralement, d'une manière appropriée, dans l'élément en forme de barrette (1''') de l'enveloppe de cylindre profilé (1), et directement voisine de la cavité de panneton (2).

3. Cylindre de verrouillage profilé selon la revendication 2, caractérisé en ce que la cavité plate latérale (15), prévue dans l'élément en forme de barrette (1''') de l'enveloppe de cylindre, et le boîtier de montage (9) possèdent des surfaces de guidage supérieures et inférieures (respectivement 15', 15'' et 9', 9'') coopérant comme des queues d'aronde et biseautées en conséquence, dont la longueur ne dépasse pas la longueur axiale de la cavité de panneton (2).

4. Cylindre de verrouillage profilé selon la revendication 2, caractérisé en ce que le boîtier de montage (9), à l'état introduit dans la cavité (15) prévue dans l'élément en forme de barrette (1''') de l'enveloppe du cylindre, est protégé à l'encontre d'un déplacement axial, par exemple grâce à un simple matage (16).

5. Cylindre de verrouillage profilé selon la revendication 2, caractérisé en ce que le boîtier de montage (9) est collé dans la cavité latérale (15) prévue dans l'élément en forme de barrette (1''') de l'enveloppe du cylindre.

6. Cylindre de verrouillage profilé selon l'une des revendications 1 à 5, caractérisé en ce que le dispositif de retenue électromagnétique (8) est conçu comme un électro-aimant adhérent.

7. Cylindre de verrouillage profilé selon la revendication 6, caractérisé en ce que le dispositif de retenue électromagnétique (8) se compose d'un noyau en fer (10) ayant sensiblement la forme d'un W et disposé à l'horizontale dans le boîtier de montage (9), d'un enroulement à bobines (11) entourant sa branche centrale (10'), et d'un levier d'induit (12) qui repose, mobile en rotation, sur une extrémité (10'') du noyau en fer (10) et qui vient en prise, au niveau de son autre extrémité et d'une partie coudée latérale (12'') prévue sur celle-ci, dans une cavité d'entraînement (13) du verrou de retenue (13) monté mobile verticalement dans le boîtier de montage (9), ledit verrou de retenue (13) devant être maintenu en prise avec la cavité de retenue supplémentaire (3'') prévue dans le barillet (3), par l'intermédiaire du ressort de rappel (14), lui-même en prise au niveau du verrou (13), et devant être désaccouplé de ladite cavité (3'') grâce à une excitation électrique de l'électro-aimant (8).

8. Cylindre de verrouillage profilé selon la revendication 7, caractérisé en ce que le levier d'induit est conçu comme un levier de balancier (12') à deux bras dans la mesure où il est prolongé au-delà de son point d'appui sur la noyau en fer (10) et est pourvu à cet endroit d'un contre-poids (19).

9. Cylindre de verrouillage profilé selon l'une des revendication 6 à 8, caractérisé en ce que le verrou de retenue est conçu comme un poussoir plat (13) ayant sensiblement la forme d'un A et de faible masse, qui est disposé sur la face interne du boîtier de montage (9) tournée vers les goupilles de retenue (4) de la barrette (1''') de l'enveloppe de cylindre.

10. Cylindre de verrouillage profilé selon l'une des revendications 1 à 9, caractérisé en ce que le boîtier de montage (9) est en matière plastique.
